# EUROPÄISCHE PATENTSCHRIFT

(11) **EP 2 636 984 B1**
(45) Veröffentlichungstag und Bekanntmachung des Hinweises auf die Patenterteilung: **23.05.2018**
(21) Anmeldenummer: 13155886.8
(22) Anmeldetag: 20.02.2013
(51) Int. Cl.: F41C 23/16, F41C 23/18, F41C 23/20

(54) **Stutzenschaft**
Gun stock
Crosse de fusil

(30) Priorität: 07.03.2012 DE 102012101904
(43) Veröffentlichungstag der Anmeldung: 11.09.2013
(73) Patentinhaber: Blaser Finanzholding GmbH, 88316 Isny im Allgäu (DE)
(72) Erfinder: Knöbel, Bernhard, 88167 Gestratz (DE); Gabsa, Günther, 72505 Krauchenwies (DE); Rothärmel, Jürgen, 87452 Altusried (DE)
(74) Vertreter: Charrier Rapp & Liebau

(56) Entgegenhaltungen:
- EP-A1- 1 479 997
- WO-A1-2007/030844
- DE-A1-102006 022 795
- DE-C1- 10 205 503

## Beschreibung

Die Erfindung betrifft einen Schaft eines Repetiergewehrs nach dem Oberbegriff des Anspruchs 1.

Ein derartiger Schaft ist aus DE 102 05 503 C1 bekannt. Bei einem dort offenbarten Gewehr ist ein Hinterschaft über eine Steckverbindung mit einem Vorderschaft verbunden. Hierzu weist der Vorderschaft eine Stirnplatte mit einem hülsenförmigen Ansatz zum Eingriff in eine Bohrung einer am Hinterschaft angeordneten Stirnplatte auf. Über eine Riegeleinrichtung ist der Ansatz am Vorderschaft innerhalb der Bohrung in der Stirnplatte des Hinterschafts verriegelbar.

Aus der DE 10 2006 022 795 A1 ist ein aus einem Hinterschaft, einem Mittelschaft und einem Vorderschaft bestehender Stutzenschaft bekannt.

In der EP 1 479 997 A1 ist ein Gewehr mit einem Hinterschaft, einem Vorderschaft und einem abnehmbaren Lauf offenbart. Bei diesem bekannten Gewehr sind der Hinterschaft und der Vorderschaft an einem Schaftgehäuse befestigt.

Aufgabe der Erfindung ist es, einen Schaft eines Repetiergewehrs der eingangs genannten Art zu schaffen, der vielseitiger einsetzbar ist.

Diese Aufgabe wird durch einen Schaft eines Repetiergewehrs mit den Merkmalen des Anspruchs 1 gelöst. Zweckmäßige Weiterbildungen und vorteilhafte Ausführungsformen der Erfindung sind Gegenstand der Unteransprüche.

Bei dem erfindungsgemäßen Stutzenschaft ist der Schaftvorderteil abnehmbar mit dem Schafthinterteil verbunden. Der aus mehreren Teilen bestehende Stutzenschaft kann daher als gesamte Einheit montiert und demontiert werden, wodurch der Zusammenbau bzw. eine evtl. erforderliche Demontage erheblich vereinfacht wird. Ein weiterer wesentlicher Vorteil des erfindungsgemäßen Stutzenschafts besteht darin, dass er vielseitiger eingesetzt werden kann. Der z.B. als Stutzenvorderschaft ausgeführte Schaftvorderteil kann einfach abgenommen und durch einen kurzen Vorderschaftabschluss ersetzt werden, so dass ein Teil- oder Halbschaft entsteht, der z.B. nach der halben Lauflänge endet und daher auch als Schaft für "halbgeschäftete" Repetiergewehre eingesetzt werden kann. Das Schafthinterteil ist universell einsetzbar, da anstelle eines Stutzenvorderteils oder eines Vorderschaftabschlusses z.B. auch oder Dreibeinaufnahmen oder andere Anbauteile auf das Schafthinterteil aufgesetzt werden können. Das erfindungsgemäße Konzept bietet somit eine Modulbauweise, die auf einfache und kostengünstige Weise die Anpassung eines Schafts an die unterschiedlichen Anforderungen ermöglicht. Der Schaftvorderteil und der Schafthinterteil sind über eine Steckverbindung miteinander verbunden, wobei die Steckverbindung auch noch über zusätzliche Befestigungselemente gesichert sein kann. Dadurch ist eine besonders schnelle und dennoch sichere Verbindung der Schaftteile erreichbar. Die Steckverbindung umfasst ein am Schaftvorderteil angeordnetes Einsteckteil und eine zu dem Einsteckteil korrespondierende schlitzförmige Aufnahme am Schafthinterteil, wobei die schlitzförmige Aufnahme am Schafthinterteil durch eine Auflagefläche für das Einsteckteil und seitliche Stege an der Innenseite zweier Seitenwangen des Schafthinterteils begrenzt wird.

In einer vorteilhaften Ausführung kann die Steckverbindung eine Positioniereinrichtung umfassen, die z.B. ein am Schaftvorderteil angeordnetes Positionierelement zum formschlüssigen Eingriff in eine dazu korrespondierende Aufnahme am Schafthinterteil enthält. Dadurch kann eine genaue Positionierung der beiden Schaftteile mit einer exakten Vorgabe der Position in Längsrichtung erreicht werden.

Der Schaftvorderteil kann z.B. als einteiliger Stutzenvorderschaft ausgebildet sein. Auch auf dem Stutzenvorderschaft kann aber auch ein abnehmbarer Vorderschaftabschluss angebracht sein.

Eine gute und formschöne Verbindung der Schaftteile kann dadurch erreicht werden, dass am vorderen Ende des Schafthinterteils geschwungene Anlageflächen zur Anlage dazu korrespondierenden Anschlussflächen des Schaftvorderteils vorgesehen sind.

Weitere Besonderheiten und Vorzüge der Erfindung ergeben sich aus der folgenden Beschreibung bevorzugter Ausführungsbeispiele anhand der Zeichnung. Es zeigen:
- **Figur 1**: einen erfindungsgemäßen Stutzenschaft in einer schematischen Perspektive;
- **Figur 2**: einen Hinterteil des Stutzenschafts von Figur 1 mit einem Vorderschaftabschluss in einer schematischen Perspektive;
- **Figur 3**: eine perspektivische des Hinterteils von Figur 2 mit einem Vorderschaftabschluss und einem Stutzenvorderschaft;
- **Figur 4**: eine Verbindung zwischen dem Vorderteil und dem Hinterteil in einem Längsschnitt und
- **Figur 5**: die Verbindung von Figur 4 in einer zum Teil geschnittenen Perspektive.

In Figur 1 ist ein aus einem Schaftvorderteil 2 und einem Schafthinterteil 3 zusammengesetzter Stutzenschaft 1 eines Repetiergewehrs gezeigt. Der Schaftvorderteil 2 ist als Stutzenvorderschaft ausgebildet und derart ausgelegt, dass er bis zur Mündung eines nicht dargestellten Laufs reicht. Der Schafthinterteil 3 ist in Form eines Teil- oder Halbschaftes mit einem Pistolengriff 4 und einem hinter dem Pistolengriff vorgesehenen Daumenloch 5 ausgeführt. Der Schafthinterteil 3 weist eine Schaftbacke 6 mit einer Einlage 7 auf. Auch am Pistolengriff 4 und im vorderen Bereich des Schafthinterteils 3 sind Griffeinlagen 8 bzw. 9 vorgesehen. Der Schafthinterteil 1 muss jedoch nicht als Lochschaft ausgeführt sein, sondern kann auch eine klassische Schaftform aufweisen und mit oder ohne Schaftbacke ausgeführt sein

Der Schaftvorderteil 2 ist mit dem Schafthinterteil 3 über eine im Folgenden noch näher erläuterte Steckverbindung lösbar verbunden. Der als Stutzenvorderschaft ausgebildete Schaftvorderteil 2 kann von dem Schafthinterteil 3 somit einfach abgenommen werden. Anstelle des Schaftvorderteils 2 kann auf das Schafthinterteil 3 ein in Figur 2 dargestellter Vorderschaftabschluss 10 aufgesetzt werden, so dass ein in Figur 3 gezeigter Teil- oder Halbschaft entsteht, der z.B. nach der halben Lauflänge endet und daher auch als Schaft für "halbgeschäftete" Repetiergewehre eingesetzt werden kann. Anstelle des Vorderschaftabschlusses 10 können auf das Schafthinterteil 3 auch andere vordere Abschlussteile, wie z.B. Aufnahmen für ein Dreibein oder andere Anbauteile, aufgesteckt werden. Dadurch ist der Schaft vielseitig einsetzbar

Aus Figur 2 ist ersichtlich, dass am vorderen Ende des Schafthinterteils 3 geschwungene Anlageflächen 11 zur Anlage dazu korrespondierender Anschlussflächen 12 und 13 am Schaftvorderteil 2 bzw. Vorderschaftabschluss 10 vorgesehen sind. An dem Schaftvorderteil 2 und an dem Vorderschaftabschluss 10 sind nach hinten vorstehende, stegförmige Einsteckteile 14 zum Einsetzen in das Schafthinterteil 3 angeformt. Außerdem ist an dem Schaftvorderteil 2 und an dem Vorderschaftabschluss 10 ein nach oben vorstehendes Positionierelement 15 zur formschlüssigen Verbindung mit dem Schafthinterteil 3 angeordnet. In dem freien Ende des Einsteckteils 14 befindet sich eine als Senkbohrung ausgeführte Schraubenaufnahme 16 und in der Nähe des Positionierelements 15 ist ferner eine Gewindebohrung 17 für in Figur 4 gezeigte Befestigungsschrauben als Befestigungselemente 18 angeordnet.

Wie aus den Figuren 4 und 5 hervorgeht, ist an dem vorderen Ende des Schafthinterteils 3 eine Aufnahme 19 zum formschlüssigen Eingriff des Positionierelements 15 und eine als Senkbohrung ausgeführte Schraubenaufnahme 20 für die vordere Befestigungsschraube vorgesehen. Im Schafthinterteil 3 ist ferner eine Gewindebohrung 21 für die hintere Befestigungsschraube angeordnet. Außerdem weist das Schafthinterteil 3 eine schlitzförmige Aufnahme 22 für das stegförmige Einsteckteil 14 auf. Die schlitzförmige Aufnahme 22 wird durch eine obere Auflagefläche 23 und mehrere voneinander beabstandete seitliche Stege 24 begrenzt. Die seitlichen Stege 24 sind gemäß Figur 3 an der Innenseite zweier Seitenwangen 25 und 26 im vorderen Bereich des in Schafthinterteils 3 angeformt. An den Stegen 24 befinden sich in Figur 5 erkennbare Vertiefungen 27, welche die Höhe des stegförmigen Einsteckteils 14 aufweisen und die schlitzförmige Aufnahme 22 zur formschlüssigen Aufnahme des Einsteckteils 14 seitlich begrenzen.

Bei der gezeigten Ausführung ist das am Schaftvorderteil 2 und am Vorderschaftabschluss 10 vorgesehene Positionierelement 15 als nach oben vorstehende keilförmige Nase ausgebildet. Die dazugehörige Aufnahme 19 am Schafthinterteil 3 ist als keilförmige Vertiefung mit einer an die Nase angepassten Kontur zum formschlüssigen Eingriff der keilförmigen Nase ausgeführt. Dadurch wird eine genaue Positionierung der beiden Schaftteile mit einer exakten Vorgabe der Position in Längsrichtung erreicht. Über die beiden als Befestigungsschrauben ausgeführten Befestigungselemente 18 kann dann eine sichere Halterung und Verbindung erreicht werden.

Bei dem erfindungsgemäßen Stutzenschaft kann das Schaftvorderteil einfach mit dem Schafthinterteil zusammengesteckt und über das Positionierelement 15 exakt zusammengefügt werden. werden. Durch die zusätzlichen Befestigungselemente 18 wird die Verbindung gesichert.'

Das Schaftvorderteil 2 und das Schafthinterteil 3 können in einer kostengünstigen und robusten Ausführung aus Kunststoff z.B. im Spritzgießverfahren hergestellt sein. Die Einlage 7 und die Griffeinlagen 8 und 9 können aus einem gummiartigen thermoplastischen Elastomer bestehen. Die Einlagen können aber auch aus einem anderen geeigneten Kunststoff, aus Leder oder aus anderen vergleichbaren Materialien bestehen.

## Patentansprüche

1. Schaft eines Repetiergewehrs mit einem Schaftvorderteil (2) und einem über eine Steckverbindung (14) mit dem Schaftvorderteil (2) verbundenen Schafthinterteil (3), **dadurch gekennzeichnet, dass** der Schaft als Stutzenschaft ausgebildet ist und dass die Steckverbindung (14, 22) ein am Schaftvorderteil (2) angeordnetes Einsteckteil (14) und eine zu dem Einsteckteil (14) korrespondierende schlitzförmige Aufnahme (22) am Schafthinterteil (3) umfasst, wobei die schlitzförmige Aufnahme (22) am Schafthinterteil (3) durch eine Auflagefläche (23) für das Einsteckteil (14) und seitliche Stege (24) an der Innenseite zweier Seitenwangen (25, 26) des Schafthinterteils (3) begrenzt wird.

2. Schaft eines Repetiergewehrs nach Anspruch 1, **dadurch gekennzeichnet, dass** an den Stegen (24) innere Vertiefungen (27) angeordnet sind, welche die Höhe des Einsteckteils (14) aufweisen und die schlitzförmige Aufnahme (22) seitlich begrenzen.

3. Schaft eines Repetiergewehrs nach Anspruch 1 oder 2, **dadurch gekennzeichnet, dass** die Steckverbindung (14, 22) durch Befestigungselemente (18) gesichert ist.

4. Schaft eines Repetiergewehrs nach einem der Ansprüche 1 bis 3, **dadurch gekennzeichnet, dass** die Steckverbindung (14, 22) eine Positioniereinrichtung (15, 19) umfasst.

5. Schaft eines Repetiergewehrs nach Anspruch 4, **dadurch gekennzeichnet, dass** die Positioniereinrichtung (15, 19) ein am Schaftvorderteil (2) angeordnetes Positionierelement (15) zum formschlüssigen Eingriff in eine dazu korrespondierende Aufnahme (19) am Schafthinterteil (3) enthält.

6. Schaft eines Repetiergewehrs nach einem der Ansprüche 1 bis 5, **dadurch gekennzeichnet, dass** am vorderen Ende des Schafthinterteils (3) geschwungene Anlageflächen (11) zur Anlage dazu korrespondierenden Anschlussflächen (12) des Schaftvorderteils (2) vorgesehen sind.

7. Schaft eines Repetiergewehrs nach einem der Ansprüche 1 bis 6, **dadurch gekennzeichnet, dass** er aus Kunststoff besteht.

8. Schaft eines Repetiergewehrs nach einem der Ansprüche 1 bis 7, **dadurch gekennzeichnet, dass** in dem Schaftvorderteil (2) und/oder in dem Schafthinterteil (3) Einlagen (7, 8, 9) angeordnet sind.

## Claims

1. Stock of a repeating rifle having a stock front part (2) and a stock rear part (3) connected to the stock front part (2) via plug connection (14), **characterised in that** the stock is designed as a gunstock and **in that** the plug connection (14, 22) comprises a plug-in part (14) arranged on the stock front part (2) and a slot-like receiver (22) corresponding to the plug-in part (14) on the stock rear part (3), wherein the slot-like receiver (22) on the stock rear part (3) is defined by a bearing surface (23) for the plug-in part (14) and lateral bars (24) on the inner side of two side cheeks (25, 26) of the stock rear part (3).

2. Stock of a repeating rifle according to claim 1, **characterised in that** inner depressions (27), which have the height of the plug-in part (14) and laterally define the slot-like receiver (22), are arranged on the bars (24).

3. Stock of a repeating rifle according to claim 1 or 2, **characterised in that** the plug connection (14, 22) is secured by fastening elements (18).

4. Stock of a repeating rifle according to one of claims 1 to 3, **characterised in that** the plug connection (14, 22) comprises a positioning device (15, 19).

5. Stock of a repeating rifle according to claim 4, **characterised in that** the positioning device (15, 19) contains a positioning element (15) arranged on the stock front part (2) for positive engagement in a receiver (19) corresponding thereto on the stock rear part (3).

6. Stock of a repeating rifle according to one of claims 1 to 5, **characterised in that** on the front end of the stock rear part (3) are provided curved contact surfaces (11) for contacting connecting surfaces (12) of the stock front part (2) corresponding thereto.

7. Stock of a repeating rifle according to one of claims 1 to 6, **characterised in that** it consists of plastic.

8. Stock of a repeating rifle according to one of claims 1 to 7, **characterised in that** inserts (7, 8, 9) are arranged in the stock front part (2) and/or in the stock rear part (3).

## Revendications

1. Crosse d'un fusil à répétition avec une partie avant de crosse (2) et une partie arrière de crosse (3) raccordée par le biais d'une liaison par enfichage (14) à la partie avant de crosse (2), **caractérisée en ce que** la crosse est réalisée en tant que crosse de fusil et que la liaison par enfichage (14, 22) comprend une partie d'enfichage (14) disposée au niveau de la partie avant de crosse (2) et un logement en forme de fente (22) correspondant à la partie d'enfichage (14) au niveau de la partie arrière de crosse (3), dans laquelle le logement en forme de fente (22) est délimité, au niveau de la partie arrière de crosse (3), par une surface d'appui (23) pour la partie d'enfichage (14) et des nervures (24) latérales au niveau du côté intérieur de deux joues latérales (25, 26) de la partie arrière de crosse (3).

2. Crosse d'un fusil à répétition selon la revendication 1, **caractérisée en ce que** des cavités intérieures (27) sont disposées au niveau des nervures (24), lesquelles présentent la hauteur de la partie d'enfichage (14) et délimitent latéralement le logement en forme de fente (22).

3. Crosse d'un fusil à répétition selon la revendication 1 ou 2, **caractérisée en ce que** la liaison par enfichage (14, 22) est bloquée par des éléments de fixation (18).

4. Crosse d'un fusil à répétition selon l'une quelconque des revendications 1 à 3, **caractérisée en ce que** la liaison par enfichage (14, 22) comprend un dispositif de positionnement (15, 19).

5. Crosse d'un fusil à répétition selon la revendication 4, **caractérisée en ce que** le dispositif de positionnement (15, 19) contient un élément de positionnement (15) disposé au niveau de la partie avant de crosse (2) pour la mise en prise par complémentarité de formes avec un logement (19) correspondant à celui-ci au niveau de la partie arrière de crosse (3).

6. Crosse d'un fusil à répétition selon l'une quelconque des revendications 1 à 5, **caractérisée en ce que**, à l'extrémité avant de la partie arrière de crosse (3), des surfaces d'appui (11) courbées sont prévues pour l'appui de surfaces de raccordement (12) correspondant à celles-ci de la partie avant de crosse (2).

7. Crosse d'un fusil à répétition selon l'une quelconque des revendications 1 à 6, **caractérisée en ce qu'**elle est constituée par de la matière plastique.

8. Crosse d'un fusil à répétition selon l'une quelconque des revendications 1 à 7, **caractérisée en ce que** des couches intermédiaires (7, 8, 9) sont disposées dans la partie avant de crosse (2) et/ou dans la partie arrière de crosse (3).
